# EUROPÄISCHE PATENTSCHRIFT

(11) **EP 1 457 609 B1**
(45) Veröffentlichungstag und Bekanntmachung des Hinweises auf die Patenterteilung: **29.06.2005**
(21) Anmeldenummer: 03005690.7
(22) Anmeldetag: 13.03.2003
(51) Int. Cl.: E04B 1/16, E04B 5/36, E04B 5/43

(54) **Gebäudegeschoss**
Floor for a building
Plancher pour un bâtiment

(43) Veröffentlichungstag der Anmeldung: 15.09.2004
(73) Patentinhaber: Glatthaar Fertigkeller GmbH, 78713 Schramberg-Waldmössingen (DE)
(72) Erfinder: Hammerer, Ferdinand, 78655 Dunningen (DE); Glatthaar Joachim, 78665 Dunningen-Seedorf (DE)
(74) Vertreter: Klocke, Peter, Dipl.-Ing.

(56) Entgegenhaltungen:
- DE-U- 1 931 315
- DE-U- 20 219 324

## Beschreibung

Die vorliegende Erfindung betrifft eine Bodenplatte für ein Gebäude, eine Gebäudegeschoss mit einer derartigen Bodenplatte sowie ein Verfahren zur Herstellung einer Bodenplatte für ein Gebäude.

Für den Stand der Technik wird auf DE 202 19324 U verwiegen.

Um möglichst kostengünstig zu bauen, ist es bekannt, Gebäude, insbesondere Keller aus Fertigteilen herzustellen, die in einem Werk vorgefertigt und an der Baustelle miteinander verbunden werden. Ziel dabei ist es immer, einen möglichst hohen Vorfertigungsgrad zu erreichen.

Ein gängiges Verfahren zur Herstellung von Gebäudegeschossen, insbesondere Keller besteht darin, die Bodenplatte in der Baugrube zu betonieren und nach dem Aushärten der Bodenplatte vorgefertigte Wandelemente auf diese aufzusetzen. Bei den Wandelementen handelt es sich in der Regel um eine Doppelwand, bei der zwei dünne Fertigplatten aus Beton durch Gitterträger werkseitig zu einem Doppelelement mit verbleibendem Zwischenraum verbunden werden. Nach dem Aufstellen wird der Zwischenraum auf der Baustelle mit Ortbeton vergossen. Die Geschossdecke wird durch das Auflegen von Deckenelementen, die aus einer dünnen Fertigplatte mit Gitterträgern besteht, hergestellt, in dem nach dem Auflegen der Fertigdeckenelemente auf die Oberseite Ortbeton gegossen wird.

Um ein Eindringen des Wassers in das Bauwerk zu vermeiden, ist es erforderlich, wasserundurchlässigen Beton zu verwenden und die Fugen zwischen den einzelnen Wandelementen als auch zwischen Wandelementen und der Bodenplatte abzudichten.

Der vorliegenden Erfindung liegt die Aufgabe zugrunde, eine Möglichkeit vorzuschlagen, bei der die Herstellung eines Gebäudegeschosses durch den Einsatz weiterer vorgefertigter üblicher Fertigelemente vereinfacht und verbessert werden kann.

Diese Aufgabe wird erfindungsgemäß durch eine Bodenplatte für ein Gebäude mit den Merkmalen des Hauptanspruchs, ein Gebäudegeschoss mit einer derartigen Bodenplatte sowie durch ein Verfahren zur Herstellung der Bodenplatte gemäß dem Verfahrensanspruch gelöst. Weitere vorteilhafte Ausgestaltungen sind den jeweiligen rückbezogenen Unteransprüchen zu entnehmen.

Gemäß der Erfindung besteht die Bodenplatte aus einem Fertigdeckenelement, bei dem zusätzlich Abstandshalter angebracht sind. Dieses Fertigdeckenelement wird, entgegen seiner sonst üblichen Verwendung um 180 Grad gedreht und mit der Flachseite nach oben und den Bewehrungen sowie den Abstandshalter nach unten auf eine Sauberkeitsschicht aus Beton, die den Untergrund bildet und auf den Erdboden aufgebracht ist, aufgelegt. Um den Zwischenraum mit Beton füllen zu können, weist die Betonplatte Ausnehmungen auf. Die Ausnehmungen dienen auch dazu, Rüttler einzubringen um den eingebrachten Beton zu verdichten. Die Ausnehmungen werden zum Schluss mittels einen Glattstriches verschlossen, so dass auf die ebene Oberfläche das Aufbringen eines zusätzlichen Estrichs oder dergleichen nicht erforderlich ist.

Die erfindungsgemäße Bodenplatte ermöglicht somit gegenüber den bisher bekannten Bodenplatten, die auf der Baustelle betoniert werden, erhebliche Kostenvorteile durch den Vorfertigungsgrad im Werk. Dabei ist besonders interessant, dass an sich gängige Fertigdeckenelemente nur mit einer geringfügigen Abwandlung, nämlich der Einbringung von Abstandshaltern, verwendet werden können. Die vorherigen Tätigkeiten auf der Baustelle erschöpfen sich lediglich noch in der Vorbereitung des Untergrundes und des Aufbringens der vorzugsweise unbewehrten Betonschicht auf den erdigen Untergrund als Sauberkeitsschicht. Abflussleitungen können in üblicherweise vorgesehen werden, wobei dann korrespondierende Ausnehmungen in der Fertigplatte des speziellen Fertigdeckenelements vorgesehen sein müssen.

Ein besonderer Vorteil ergibt sich bei einer derartigen Bodenplatte dadurch, dass die an sich bekannten Doppelwandelemente für die Seitenwände mit unterschiedlich großen dünnen Fertigplatten hergestellt und dann so aufgesetzt werden, dass der Zwischenraum des Doppelwandelements mit dem Zwischenraum zwischen dem Fertigdeckenelement der Bodenplatte und der Sauberkeitsschicht verbunden wird. Das bedeutet, dass die äußere Wand des Doppelwandelements sich auf der Sauberkeitsschicht und die innere Wand des Doppelwandelements auf der Betonplatte des Fertigdeckenelements der Bodenplatte abstützt. Für diesen Anwendungsfall sind die Fertigdeckenelemente der Bodenplatte mit Anschlussbewehrungen versehen, die über die Betonplatte hinausragen und sich in den Zwischenraum der anschließenden Teile erstrecken. Je nach Aufbau und Größe kann das der Zwischenraum zwischen der Betonplatte eines weiteren umgedrehten Fertigdeckenelements und der Sauberkeitsschicht und/oder der Zwischenraum eines Doppelwandelements für die Seitenwand sein.

Ein derartiger Aufbau mit der Verbindung der Bodenplatte mit den Seitenwänden hat den großen Vorteil, dass durch das gleichzeitige Ausgießen der Seitenwände mit der Bodenplatte mit wasserundurchlässigem Ortbeton eine durchgängige Betonverbindung entsteht, die gegenüber dem bekannten Verfahren keine Fugen aufweist, die als mögliche Undichtigkeitsstelle in Frage kommen. Dies ist besonders für Kellergeschosse von ganz besonderer Bedeutung. Es wird dadurch ein wasserdichter Keller mit glatten Wänden der keiner weiteren Nachbearbeitung bedarf, zur Verfügung gestellt.

Es ist für den Fachmann selbstverständlich, dass je nach Größe, die Bodenplatte und auch die Wände aus einem oder mehreren der vorstehend beschriebenen Teile zusammengesetzt sein kann, da wegen dem Transport bestimmte Größen nicht überschritten werden dürfen. Die Verwendung des Singulars oder des Plurals hinsichtlich der einzelnen Elemente ist daher nicht als eine Beschränkung in irgendeiner Form zu sehen.

Ein erfindungsgemäßes Geschoss mit zusätzlicher Decke weist für die Decke Deckenelemente oder Doppelwandelemente auf. Bei dem Einsatz von Doppelwandelementen sind diese auf der Oberseite ebenfalls mit Ausnehmungen zum Einbringen des Betons bzw. des Rüttlers zu versehen. Die Fertigdeckenelemente bzw. die Doppelwandelemente werden so auf die Seitenwandelemente gelegt, dass das Betonieren gleichzeitig in einem Guss erfolgen kann und die Deckenbetonschicht auf dem Fertigdeckenelement bzw. in dem Zwischenraum zwischen dem Doppelwandelement mit der Betonschicht in den Seitenwänden bzw. in der Bodenplatte verbunden ist. Das gesamte Gebäudegeschoss wird in einem Betoniervorgang hergestellt und weist dadurch einen durchgängig verbundenen Betonkern auf. Dies ermöglichst die Erstellung eines Gebäudegeschosses, insbesondere Kellers, innerhalb eines Tages, wobei eine besondere Stabilität und ein kostengünstiges Herstellen gewährleistet ist.

Gemäß dem erfindungsgemäßen Verfahren erfolgt die Herstellung einer Bodenplatte für ein Gebäude wie nachfolgend beschrieben. Zuerst wird der Untergrund der Baugrube eingeebnet. Anschließend wird eine Sauberkeitsschicht als Ausgleichsschicht ohne Bewehrung aufgebracht, die dadurch auf dem Erdreich eine glatte Oberfläche bildet. Dann werden vorbereitete Fertigdeckenelemente, aus denen Abstandshalter herausragen, um 180 Grad mit der Bewehrungsseite in Richtung der Sauberkeitsschicht auf diese aufgelegt und die stirnseitig aus den Fertigdeckenelementen herausragenden Anschlussbewehrungen für den weiteren Anschluss entsprechend gebogen. Danach werden Doppelwandelemente als Seitenwände mit der äußeren Wand auf die Sauberkeitsschicht und mit der inneren Wand auf Betonplatte der Fertigdeckenelemente aufgesetzt. Jetzt erfolgt das Einfüllen von Ortbeton über die seitlichen Doppelwandelemente und über Öffnungen in der Betonplatte für die Bodenplatte mit Rütteln des eingefüllten Betons in den seitlichen Doppelwandelementen und zwischen der Betonplatte des Fertigdeckenelements und der Sauberkeitsschicht.

Zur Herstellung eines gesamten Geschosses können vor dem Betonieren noch Fertigdeckenelemente oder Doppelwandelemente auf die Seitenwandelemente aufgelegt werden, so dass die Decke, die Seitenwände und der Boden in einem Guss aus Ortbeton zu einer durchgängigen Betonschicht hergestellt werden. Nach dem Betonieren werden die Ausnehmungen mit einem Glattstrich abgespachtelt und verschlossen.

Nachfolgend wird die Erfindung in Verbindung mit den begleitenden Zeichnungen anhand eines Ausführungsbeispiels näher erläutert. Die einzige Figur zeigt ein Gebäudegeschoss, vorzugsweise Kellergeschoss mit zwei angepassten Fertigdeckenelementen 1, die umgekehrt auf einer Sauberkeitsschicht 2 aufliegen, als Doppelwandelement ausgebildete Seitenwandelementen 3 und für die Ausbildung der Decke beispielhaft ein Fertigdeckenelement 4 und alternativ ein Doppelwandelement 5. Die Sauberkeitsschicht 2 ist eine durchgängige glatte Betonschicht, die auf dem Erdreich 10 aufgebracht ist. Die Figur zeigt in schematischer Darstellung die einzelnen Bewehrungen, die in die Betonplatten der jeweiligen Elemente eingegossen sind. Die Fertigdeckenelemente 1 für den Boden weisen den für diese Elemente üblichen Gitterträger 6 auf, der bei diesen Teilen mit einer zusätzlichen sich in Längsrichtung erstreckenden Anschlussbewehrung 7 verbunden ist. Um den Abstand bei der Drehung der Fertigdeckenelemente 1 zu gewährleisten, sind in diese Abstandshalter 11 eingegossen, die sich auf der Sauberkeitsschicht 2 abstützen. Aus der Figur ist ersichtlich, dass ein das ganze Geschoss umgebender Zwischenraum 8 entstanden ist, der in einem Betoniervorgang mit Beton gefüllt wird. Die Anschlussbewehrung 7 bei den Fertigdeckenelementen 1 für den Boden ragt über die Fertigdeckenelemente 1 hinaus und erstreckt sich in den anschließenden Zwischenraumbereich. Zusätzlich kann noch eine Anschlussbewehrung 9 vorgesehen sein, die ebenfalls entsprechend umgebogen in den Zwischenraumabschnitt des Nachbarelements hineinragt.

Die Betonplatten 13 der Fertigdeckenelemente 1 weisen außerdem Ausnehmungen 12 auf, durch die Beton eingefüllt und Rüttler zum Verdichten eingebracht werden können.

Die Seitenwandelemente 3 weisen eine kleinere innere Betonplatte 14 und eine größere äußere Betonplatte 15 auf, die über Gitterträger 20 miteinander verbunden sind. Wie aus der Figur ersichtlich, stützt sich die innere Betonplatte 14 auf der Betonplatte 13 des Fertigdeckenelements 1 ab und die äußere Betonplatte 15 auf der Sauberkeitsschicht 2.

Für die Decke kann eine entsprechende Konstruktion gewählt werden, in dem ein weiteres Doppelwandelement 5 mit einer oberen Betonplatte 17 und einer unteren Betonplatte 18 eingesetzt wird, die ebenfalls über Gitterträger 20 miteinander verbunden sind. Hier stützt sich die untere Betonplatte 18 auf der inneren Betonplatte 14 des Seitenwandelements 3 und die obere Betonplatte 17 auf der äußeren Betonplatte 15 des Seitenwandelements 3 ab. Vor dem Auflegen sind entsprechende Anschlussbewehrungen 21 einzubringen. Auf der anderen Seite des Doppelwandelementes 5 bildet sich durch die entsprechenden Abmessungen der oberen Betonplatte 17 eine Ausnehmung 22 in die dann geeignete Anschlussbewehrungsstäbe 23 eingebracht werden können. Auch die Betonplatte 17 des Doppelwandelements 5 weist Öffnungen 19 zum Einbringen des Betons und von Rüttlern auf. Grundsätzlich sind die Öffnungen in den Betonplatten 13, 17 derart beabstandet, dass die Reichweite der Rüttler ausreichend ist, um den eingegossenen Beton zu verdichten.

Alternativ kann anstelle des Doppelwandelements 5 auch ein Fertigdeckenelement 4 in der üblichen Form mit der Betonplatte 16 auf die Betonplatte 14 des Seitenwandelements 3 aufgelegt werden. Der Gitterträger 25 kann zusätzlich mit einer durchgängigen Anschlussbewehrung 24 zur Verbindung mit dem Seitenwandelement 3 ausgebildet werden.

Wie bereits erwähnt, wird in einem Guss wasserdichter Ortbeton eingegossen, so dass eine durchgängige wasserundurchlässige Betonschicht ohne Fugen entsteht. Die Herstellung eines derartigen Geschosses kann innerhalb von 24 Stunden durchgeführt werden.

Die in den Betonplatten 14 und 17 entstandenen Öffnungen werden abgespachtelt, so dass eine vollständig glatte Oberfläche entsteht, die keinen weiteren Estrich beispielsweise benötigt.

Es ist für den Fachmann selbstverständlich, dass eventuell in den Figuren nicht dargestellte Maßnahmen getroffen werden müssen, um ein sachgemäßes Ausbetonieren und Verbinden der Elemente erforderlich sind. So ist es selbstverständlich, dass beim ausschließlichen Betonieren einer Bodenplatte seitliche Abschalungen angebracht werden müssen. Die Besonderheit bei der Erfindung liegt in der neuen Anordnung der einzelnen Elemente und deren Verbindung mit einer durchgängigen Betonschicht.

## Patentansprüche

1. Bodenplatte für ein Gebäude, welche aus mindestens einem Fertigdeckenelement (1) und einer Sauberkeitsschicht (2) gefertigt ist, wobei das Fertigdeckenelement (1) aus einer Betonplatte (13) welche mit aus dieser herausragenden Bewehrungen (6) sowie mit Ausnehmungen (12) versehen ist, und wobei die Sauberkeitsschicht (2) aus Beton besteht und auf dem Erdreich (10) als Ausgleichsschicht aufgebracht ist, wobei die Bodenplatte mit Abstandshaltern (11) versehen ist, das Fertigdeckenelement (1), mit der Bewehrung (6) nach unten über die Abstandshalter (11) auf der Sauberkeitsschicht (2) abgestützt ist, und wobei der **dadurch** gebildete Zwischenraum (8) mit Beton gefüllt ist.

2. Bodenplatte nach Anspruch 1, **dadurch gekennzeichnet, dass** die Abstandshalter (11) zumindest teilweise in die Betonplatte (13) einbetoniert sind.

3. Bodenplatte nach Anspruch 1, **dadurch gekennzeichnet**, die Sauberkeitsschicht (2) als unbewehrte Betonschicht auf dem erdigen Untergrund ausgebildet ist.

4. Bodenplatte nach einem der vorangegangenen Ansprüche, **dadurch gekennzeichnet, dass** über die Betonplatte (13) hinausragende Anschlussbewehrungen (7, 9) vorgesehen sind.

5. Bodenplatte nach einem der vorangegangenen Ansprüche, **dadurch gekennzeichnet, dass** sie über den mit Ortbeton gefüllten Zwischenraum (8) mit mindestens einem Doppelwandelement (3) als Seitenwand verbunden ist, das sich mit der äußeren Betonplatte (15) des Doppelwandelements (3) auf der Sauberkeitsschicht (2) und mit der inneren Betonplatte (14) auf der Betonplatte (13) des Fertigdeckenelements (1) abstützt.

6. Gebäudegeschoss mit einer Bodenplatte nach Anspruch 6, **dadurch gekennzeichnet, dass** auf dem Seitenwandelement (3) ein Fertigdeckenelement (4) oder ein Doppelwandelement (5) als Geschossdecke angeordnet ist und die Decke, Seitenwände und den Boden bildenden Elemente (1, 3, 4, 5) über eine durchgängige Betonschicht miteinander verbunden sind.

7. Verfahren zur Herstellung einer Bodenplatte für ein Gebäude nach einem der Ansprüche 1-6 mit den folgenden Schritten:
- Einebnen des Untergrunds in der Baugrube;
- Aufbringen einer Sauberkeitsschicht (2) als Ausgleichsschicht, vorzugsweise ohne Bewehrung, auf den Erdreich (10) zur Bildung einer glatten Oberfläche;
- Auflegen von mindestens einem Fertigdeckenelement (1) mit Abstandshalter (11) um 180 Grad gedreht mit der Bewehrungsseite in Richtung der Sauberkeitsschicht (2) auf diese;
- Ausgießen des Zwischenraumes (8) zwischen der Betonplatte (13) des Fertigdeckenelements (1) und der Sauberkeitsschicht mit Ortbeton mit gleichzeitigem Rütteln des Betons.

8. Verfahren nach Anspruch 7, **dadurch gekennzeichnet, dass** vor dem Ausgießen des Zwischenraumes (8) mit Ortbeton mindestens ein Doppelwandelement (3) als Seitenwand mit einer äußeren Betonplatte (15) auf die Sauberkeitsschicht (2) und mit der inneren Betonplatte (14) auf die Betonplatte (13) des Fertigdeckenelements (1) aufgesetzt wird und der durchgängige Zwischenraum in den einzelnen Elementen (1, 3) in einem Guss mit Ortbeton ausgegossen wird.

9. Verfahren nach Anspruch 8, **dadurch gekennzeichnet, dass** vor dem Betonieren noch mindestens ein Fertigdeckenelement (4) oder Doppelwandelement auf mindestens ein Seitenwandelement (3) aufgelegt wird und die Decke, die Seitenwände und der Boden in einem Guss aus Ortbeton zu einer durchgängigen Betonschicht hergestellt werden.

10. Verfahren nach Anspruch 7 oder 9, **dadurch gekennzeichnet, dass** nach dem Betonieren vorhandene Ausnehmungen mit einem Glattstrich verschlossen werden.

## Claims

1. Floor plate for a building, which is manufactured from at least one prefabricated cover element (1) and a cleanliness layer (2), the prefabricated cover element (1) being formed from a concrete slab (13), which is provided with reinforcements (6) protruding from the latter and with recesses (12), and the cleanliness layer (2) being formed from concrete and being applied on the ground (10) as levelling layer, the floor plate being provided with spacers (11), the prefabricated cover element (1) with the reinforcement (6) being supported on the cleanliness layer (2) at the bottom via the spacers (11) and the consequently formed intermediate space (8) being filled with concrete.

2. Floor plate according to claim 1, **characterised in that** the spacers (11) are embedded at least partially into the concrete slab (13).

3. Floor plate according to claim 1, **characterised in that** the cleanliness layer (2) is configured as a non-reinforced concrete layer on the subsoil.

4. Floor plate according to one of the preceding claims, **characterised in that** connection reinforcements, (7, 9), which protrude beyond the concrete slab (13), are provided.

5. Floor plate according to one of the preceding claims, **characterised in that** it is connected via the intermediate space (8) filled with site-mixed concrete to at least one double wall element (3) as side wall, which double wall element is supported by the external concrete slab (15) of the double wall element (3) on the cleanliness layer (2) and by the internal concrete slab (14) on the concrete slab (13) of the prefabricated cover element (1).

6. Building storey having a floor plate according to claim 6, **characterised in that** a prefabricated ceiling element (4) or a double wall element (5) is disposed on the side wall element (3) as ceiling, and elements (1, 3, 4, 5) forming the ceiling, side walls and the floor are connected to each other via a continuous concrete layer.

7. Method of producing a floor plate for a building according to one of the claims 1 - 6 with the following steps:
- levelling of the subsoil in the excavation;
- application of a cleanliness layer (2) as levelling layer, preferably without reinforcement, on the soil (10) in order to form a smooth surface;
- placing of at least one prefabricated cover element (1) with spacers (11) rotated by 180 degrees with the reinforcement side in the direction of the cleanliness layer (2) on the latter;
- pouring of the intermediate space (8) between the concrete slab (13) of the prefabricated cover element (1) and the cleanliness layer with site-mixed concrete with simultaneous vibrating of the concrete;

8. Method according to claim 7, **characterised in that**, before pouring the intermediate space (8) with site-mixed concrete, at least one double wall element (3) is placed as side wall, with an external concrete slab (15) on the cleanliness layer (2) and with the internal concrete slab (14) on the concrete slab (13) of the prefabricated cover element (1), and the continuous intermediate space in the individual elements (1, 3) is poured in one pouring with site-mixed concrete.

9. Method according to claim 8, **characterised in that,** before concreting, at least one prefabricated ceiling element (4) or double wall element is also placed on at least one side wall element (3) and the ceiling, the side walls and the floor are produced in one pouring from site-mixed concrete to form a continuous concrete layer.

10. Method according to claim 7 or 9, **characterised in that** recesses present after the concreting are closed with a smooth cement finish.

## Revendications

1. Plancher pour un bâtiment, composé d'au moins un élément de chape préfabriquée (1) et d'une couche talochée (2), l'élément de chape préfabriquée (1) étant constitué d'une dalle de béton (13) munie d'armatures (6) dépassant de ladite dalle, ainsi que d'évidements (12), et la couche talochée (2) consistant en du béton et étant coulée sur le sol (10), en tant que couche compensatrice, le plancher étant pourvu d'organes d'espacement (11), l'élément de chape préfabriquée (1) prenant appui sur ladite couche talochée (2) par l'intermédiaire des organes d'espacement (11), l'armature (6) étant dirigée vers le bas, et l'espace interstitiel (8) ainsi formé étant comblé par du béton.

2. Plancher selon la revendication 1, **caractérisé par le fait que** les organes d'espacement (11) sont noyés au moins partiellement dans la dalle de béton (13).

3. Plancher selon la revendication 1, **caractérisé par le fait que** la couche talochée (2) est réalisée sous la forme d'une couche de béton non armé, coulée sur le substrat en terre.

4. Plancher selon l'une des revendications précédentes, **caractérisé par** la présence d'armatures de rattachement (7, 9) saillant au-delà de la dalle de béton (13).

5. Plancher selon l'une des revendications précédentes, **caractérisé par le fait qu'**il est relié, au-dessus de l'espace interstitiel (8) comblé par du béton coulé sur place, à au moins un élément (3) à double paroi qui matérialise une paroi latérale et est en appui sur la couche talochée (2) par la dalle extérieure en béton (15) dudit élément (3) à double paroi et, par la dalle intérieure en béton (14), sur la dalle de béton (13) de l'élément de chape préfabriquée (1).

6. Etage de bâtiment muni d'un plancher selon la revendication 5, **caractérisé par le fait qu'**un élément de chape préfabriquée (4) ou un élément (5) à double paroi est disposé, en tant que plafonnage d'étage, sur l'élément (3) de paroi latérale ; et les éléments (1, 3, 4, 5) constituant le plafonnage, les parois latérales et le sol sont reliés les uns aux autres par l'intermédiaire d'une couche de béton continue.

7. Procédé de fabrication d'un plancher pour un bâtiment, conforme à l'une des revendications 1-6, comprenant les étapes suivantes :
- nivellement de la structure sous-jacente dans l'excavation ;
- confection d'une couche talochée (2) en tant que couche compensatrice sur le sol (10), de préférence sans armature, en vue de former une surface lisse ;
- mise en place, sur la couche talochée, d'au moins un élément de chape préfabriquée (1) comportant des organes d'espacement (11), avec décalage de 180 degrés, le côté armature étant tourné en direction de ladite couche talochée (2) ;
- comblement, par du béton coulé sur place, de l'espace interstitiel (8) entre la dalle de béton (13) de l'élément de chape préfabriquée (1) et la couche talochée, en imprimant simultanément des vibrations au béton.

8. Procédé selon la revendication 7, **caractérisé par le fait que**, préalablement au comblement de l'espace interstitiel (8) par du béton coulé sur place, au moins un élément (3) à double paroi, matérialisant une paroi latérale, est mis en place sur la couche talochée (2) par la dalle extérieure en béton (15) et, par la dalle intérieure en béton (14), sur la dalle de béton (13) de l'élément de chape préfabriquée (1) ; et l'espace interstitiel parcourant les éléments individuels (1, 3) est comblé par du béton coulé sur place, en une seule passe.

9. Procédé selon la revendication 8, **caractérisé par le fait que**, préalablement au bétonnage, au moins un élément de chape préfabriquée (4) ou un élément à double paroi est encore mis en place sur au moins un élément (3) de paroi latérale ; et le plafonnage, les parois latérales et le sol sont confectionnés d'une seule passe en du béton coulé sur place, pour obtenir une couche de béton continue.

10. Procédé selon la revendication 7 ou 9, **caractérisé par le fait que** des évidements présents à l'issue du bétonnage sont obturés par enduction de lissage.
